# FASCICULE DE BREVET EUROPEEN

(11) **EP 0 267 343 B1**
(45) Date de publication et mention de la délivrance du brevet: **04.09.1991**
(21) Numéro de dépôt: 86420275.9
(22) Date de dépôt: 12.11.1986
(51) Int. Cl.: F41H 11/08

(54) **Dispositif de protection contre des véhicules piégés ou à intrusion intempestive**
Vorrichtung zum Schutz gegen mit Sprengstoff beladene oder überraschend eindringende Fahrzeuge
Protection device against booby-trapped or intruded vehicles

(43) Date de publication de la demande: 18.05.1988
(73) Titulaire: Harhoura, Georges, F-69310 Pierre Benite (FR)
(72) Inventeur: Harhoura, Georges, F-69310 Pierre Benite (FR)
(74) Mandataire: Arbousse-Bastide, Jean-Claude P.

(56) Documents cités:
- EP-A- 0 012 001
- DE-C- 292 162
- FR-A- 1 102 070
- US-A- 4 554 695

## Description

La présente invention est relative à un dispositif de protection, destiné à être utilisé notamment contre des véhicules piégés , ou à intrusion intempestive. En particulier , un tel dispositif vise à être efficace contre un commando suicide , qui , à bord d'un véhicule bourré d'explosifs cherche à pénétrer dans une enceinte ou dans un bâtiment , pour en provoquer la destruction.

Des opérations-suicide de ce genre ont été observées dans différents pays du monde , sous la forme d'attentats terroristes , dont certains ont été jusqu'a provoquer la destruction d'un immeuble complet , en causant de nombreuses victimes.

Différents sytèmes ont été proposés pour parer à une telle éventualité , et arrêter coûte que coûte un véhicule qui tente de forcer un barrage.La plupart de ces dispositifs comprennent des obstacles amovibles qui , normalement escamotés dans la chaussée d'une route , se dressent automatiquement en cas d'intrusion d'un véhicule suspect . De tels dispositifs connus présentent plusieurs inconvénients .

Tout d'abord , leur coût de réalisation est très élevé.

D'autre part , leur efficacité reste discutable . En effet , il arrive que leur solidité mécanique soit insuffisante , et qu'ils soient arrachés au passage d'un véhicule lourd , qui les aborde à grande vitesse.

Le brevet US-A-4 554 695 préambule de la revendication 1 prévoit une plate-forme horizontale 10 qui tombe dans une fosse 16 en cas de franchissement intempestif. Mais rien ne dépasse jamais au-dessus du plan horizontal de la chaussée , si bien qu'ùn tel système est incapable d'arrêter positivement un véhicule lancé à grande vitesse , notamment un véhicule suicide.

Le document EP-A-0 012 001 n' est pas plus efficace .De plus, le panneau 50 se relève sous l'action d'un solénoïde ( page 13 , ligne 12) si bien qu'il ne fonctionne pas en cas de sabotage ou de panne électrique .

Le document FR-A-1 102 070 prévoit seulement le relevage d'une poutre c , mais , en aucun cas, le véhicule intrus ne risque de tomber dans une fosse.

La présente invention a pour but d'éviter ces inconvénients , en réalisant un dispositif de sécurité susceptible d'arrêter à coup sûr même un véhicule lourd , et dont la mise en place correspond à un coût relativement modique.

Un dispositif de protection selon l'invention destiné à être placé en travers de la chaussée ou d'une route , et tel que décrit dans US-A-4554695 comprend:
- une fosse , creusée transversalement et au-dessous du niveau de la chaussée ;
- un panneau qui recouvre l'ouverture supérieure de la fosse , lorsqu'il affleure le niveau de la chaussée , ce panneau étant articulé sur un axe transversal situé à la partie supérieure de la fosse , le long du bord qui est situé à l'arrière de celle-ci , par rapport à la direction prévue pour l'arrivée des véhicules ;
- des moyens pour verrouiller de façon amovible le bord avant du panneau basculant lorsque celui-ci affleure la surface de la chaussée ;
- des moyens pour commander à distance le déverrouillage du bord avant du panneau , lequel peut alors basculer vers le bas et tomber dans la fosse.

Suivant la caractéristique essentielle l'invention l'axe transversal est un axe fixe, et au delà de l'axe fixe le panneau est prolongé par des piques logées, en position escamotée, dans une creusure de la chaussée, et susçeptibles de se relever au dessus de la chaussée, face à un intrus avançant dans la direction prévue, avant que celui-ci ne parvienne à la fosse, quand est tombé dans celle-ci, le bord avant deverrouillé du panneau.

Suivant une caractéristique préférée de l'invention , les moyens pour le verrouillage du bord avant du panneau sont constitués par une équerre , dont l'angle est articulé sur un axe fixe , disposé transversalement , à la partie supérieure de la fosse , près de son bord avant , la branche supérieure de l'équerre étant destinée à supporter horizontalement le bord avant du panneau , lorsque celui-ci obture la fosse , alors que le bras inférieur , sensiblement vertical , de l'équerre prend appui contre le pène escamotable d'un verrou commandé à distance.

Suivant une autre caractéristique préférée de l'invention , l'escamotage du verrou est commandé à distance par des moyens électriques , sur le circuit desquels est , par ailleurs , intercalé un déclenchement instantané.

Suivant une autre caractéristique préférée de l'invention , le déclenchement instantané comprend un bouton interrupteur , du type dit " à coup de poing ".

Suivant une autre caractéristique préférée de l'invention , le circuit de déclenchement instantané comprend au moins un interrupteur , qu'actionne une barrière disposée transversalement au-dessus de la chaussée , lorsque cette barrière est déformée ou brisée par un véhicule se proposant d'en forcer le passage.

Le dessins annexé , donné à titre d'exemple non limitatif , permettra de mieux comprendre les caractéristiques de l'invention.

Figure 1 est une vue en coupe d'un dispositif selon l'invention , lorsque le panneau est à la position d'attente , assurant la continuité de la chaussée .

Figure 2 est une vue en plan correspondante.

Figure 3 correspond à la figure 1, après déclenchement du dispositif de sécurité .

Le dispositif illustré sur les dessins est destiné à être placé en travers de la chaussée 1 d'une route pourvue d'une barrière relevable 2 , d'un type en lui-même connu . On se propose d'interdire à tout véhicule se déplaçant dans la direction indiquée par la flèche 3 , l'accès à la chaussée 1 , au-delà de la barrière relevable 2 .

On sait que le bras d'une barrière relevable est généralement réalisé en une matière peu résistante , qui se trouve facilement détruite lorsqu'un véhicule vient par inadvertance , la heurter. Autrement dit ,la barrière relevable 2 est un obstacle symbolique , destiné à informer les véhicules qu'ils doivent s'arrêter et en aucun cas , passer outre . Il est bien évident qu'une telle barrière 2 ne constitue pas un obstacle réel, susceptible d'arrêter la progression d'un véhicule piégé , voire d'un commando-suicide du genre de ceux qui organisent des attentats à l'explosif.

Le dispositif selon l'invention comprend une fosse 4 , creusée transversalement dans la chaussée 1 , au-delà dela barrière relevable 2 . Le long du bord arrière de la fosse 4 est disposé un axe transversal supérieur 5 , sur lequel est articulé le bord arrière 6 d'un panneau basculant 7 . Le bord avant 8 du panneau 7 est maintenu au niveau de la chaussée 1 , lorsqu'il repose sur le bras supérieur sensiblement horizontal 9 d'une équerre 9, 10 , dont le bras inférieur , sensiblement vertical 10,est alors engagé derrière le pène escamotable 11 d' un verrou électrique 12 , placé au fond de la fosse 4 , dans la partie avant de celle-ci . L'équerre de verrouillage 9 , 10 , est articulée près de son sommet , sur un axe transversal 13 placé à la partie supérieure de la fosse 4 , près de son bord avant 14.

Par ailleurs , la face inférieure du panneau basculant 7 , est préférablement équipée d'un chevalet 15 , susceptible de venir buter contre la paroi arrière verticale 16 de la fosse 4 , lorsque le panneau 7 tombe sous son propre poids ( figure 3 ). Dans ce cas , on voit que le panneau 7 est maintenu à une position oblique , ou son bord arrière 6 , prolongé par des piques 17, est orienté vers l'arrière , au-dessus du niveau de la chaussée 1.

On prévoit préférablement un couvre-joint 18 , disposé transversalement au-dessus du bord avant 14 de la fosse 4 , pour assurer la continuité avec le panneau 7 lorsque celui-ci est à la position d'attente des figures 1 et 2 , pour laquelle la circulation est autorisée sur la plaque 7 , verrouillée à l'horizontale.

Dans ce cas , les piques 17 sont escamotées , dans une creusure transversale 19 ,pourvue à cet effet dans la chaussée 1 , pour éviter qu'elles n'en dépassent.

La commande permettant d'éclipser dans le verrou 12 le pène 1 (figure 3, flèche 20) est une commande électrique , sur les lignes 21 de laquelle sont préférablement intercalés :
- un interrupteur commandé par un bouton du type dit coup de poing 22 et au moins un interrupteur 23, que déclenche automatiquement la barrière 2 , si elle vient à être forcée ou déformée , par un véhicule lancé à pleine vitesse .

Les circuits électriques 21 comprennent par ailleurs , de préférence ,une batterie électrique 24 , et son chargeur d'alimentation 25.

Le fonctionnement est le suivant:
Tant que personne ne tente de forcer le passage , la barrière 2 n'actionne pas l'interrupteur 23 , et l'interrupteur à bouton coup de poing 22 n'est pas actionné par une quelconque sentinelle . Dans ces conditions , le panneau 7 reste à la position verrouillée illustrée sur les figures 1 et 2 , c'est-à-dire qu'il assure la continuité de la chaussée 1 , sur laquelle on peut circuler.

Si un véhicule arrive dans la direction indiquée par la flèche 3 , lancé à pleine vitesse , par exemple un camion-suicide chargé d'explosifs prévus pour commettre un attentat , deux cas peuvent se présenter :
- ou bien un garde posté à proximité donne un coup de poing sur le bouton de l'interrupteur d'urgence 22 :
- ou bien le camion arrache ou déforme la barrière 2 qui actionne l'interrupteur 23.

Dans un cas comme dans l'autre, le pène 11 de chaque verrou 12 se trouve escamoté dans la direction de la flèche 20 ( figure 3) , si bien que, sous son poids , le panneau 7 bascule autour de son axe 5 (flèche 26) , étant donné que l'équerre 9 , l0 ,libérée , a elle-même basculé' autour de son axe 13 , comme indiqué par la flèche 27.

Cette chute du panneau 7 a deux effets , à savoir :
- d'une part , les piques 17 émergent au-dessus de la chaussée 11 , dirigées vers l'arrière : elles crèvent aussitôt les pneumatiques du véhicule suicide , qu'elles arrêtent éventuellement ;
- d'autre part , si le véhicule suicide arrache les piques 17 , et poursuit sa course , alors ses roues avant tombent dans la fosse 4 , démasquée par l'ouverture du panneau 7 . Dans ce cas , l'arrêt du véhicule est nécessairement immédiat ,quelle que soit la brutalité du choc.

Après un tel fonctionnement , si le dispositif est encore en état de fonctionner , notamment s'il n'a pas été détruit par une explosion , son réarmement est extrêmement facile . Il suffit en effet de relever le panneau 7 , par tout moyen connu ( manuel ou motorisé) , cependant que l'équerre 9 , 10 est maintenue escamotée dans la direction de la flèche 27 . Un fois le panneau 7 relevé, on ramène l'équerre 9 , 10 , en sens inverse de la flèche 27 ,pour replacer le bas de son bras vertical 10 devant le pène 11 ( figure 1) .L'appareil est à nouveau prêt à fonctionner.

## Revendications

1. Dispositif de protection destiné à être placé en travers de la chaussée (1) d'une route, comprenant :
- une fosse (4) creusée transversalement et au-dessous du niveau de la chaussée (1) ;
- un panneau basculant (7) qui recouvre l'ouverture supérieure de la fosse (4) , lorsqu' il affleure le niveau de la chaussée (1) , ce panneau (7) étant articulé sur un axe transversal (5) situé à la partie supérieure de la fosse (4) , le long du bord qui est situé à l'arrière de celle-ci , par rapport à la direction (3) , prévue pour l'arrivée des véhicules ;
- des moyens pour verrouiller de façon amovible le panneau basculant (7) , lorsque celui-ci affleure la surface de la chaussée (1) ;
- des moyens pour commander à distance le déverrouillage du panneau (7) , lequel peut alors basculer vers le bas ( flèche (26)) , et tomber dans la fosse (4) ;
caractérisé en ce que l'axe transversal (5) est un axe fixe et qu'au-delà de l'axe fixe (5) , le panneau (7) est prolongé par des piques (17) logées , en position escamotée ,dans une creusure (19) de la chaussée (1) ,et susceptibles de se relever au-dessus de la chaussée (1) , face à un intrus avançant dans la direction prévue (3), avant que celui-ci ne parvienne à la fosse (4) , quand est tombé dans celle-ci , le bord avant (8) déverrouillé du panneau (7) .

2. Dispositif de protection suivant la revendication 1 , caractérisé en ce que les moyens pour le verrouillage du bord avant (8) du panneau (7) sont constitués par une équerre (9) ,(10) dont l'angle est articulé sur un axe fixe (13) , disposé transversalement à la partie supérieure de la fosse (4) , près de son bord avant (14) la branche supérieure (9) de l'équerre étant destinée à supporter horizontalement le bord avant (8) du panneau (7) , lorsque celui-ci obture la fosse (4) , alors que le bras inférieur sensiblement vertical (10) de l'équerre prend appui contre le pène escamotable (11) d'un verrou (12) commandé à distance.

3. Dispositif de sécurité suivant la revendication 2 , caractérisé en ce que l'escamotage du pène (11) du verrou (12) est commandé à distance par des moyens électriques sur le circuit (21) desquels est , par ailleurs intercalé un déclenchement instantané.

4. Dispositif de sécurité suivant la revendication 3 , caractérisé en ce que le déclenchement instantané comprend un bouton interrupteur (22) du type dit " a coup de poing ".

5. Dispositif de sécurité suivant l'une quelconque des revendications 3 et 4 , caractérisé en ce que le circuit de déclenchement instantané (21) comprend au moins un interrupteur (23) qu'actionne une barrière (2) disposée transversalement au-dessus de la chaussée (1) lorsque cette barrière (2) est déformée ou brisée par un véhicule se proposant d'en forcer le passage .

## Claims

1. Protective device intended to be placed across the roadway of a road, comprising :
- a ditch (4) dug across and below the level of the roadway (1),
- a tipping panel (7) which covers the upper opening of the ditch (4) when it is flush with the level of the roadway (1), this panel (7) being articulated to a transverse shaft (5) situated at the upper part of the ditch (4), along the edge which is situated therebehind, with respect to the direction (3) by which vehicles arrive,
- means for removably locking the tipping panel (7), when the latter is flush with the surface of the roadway (1),
- means for remotely controlling unlocking of the panel (7), which may then tip downwards (arrow 26) and fall into the ditch (4) ;
characterized in that the transverse shaft (5) is a fixed shaft and that beyond this shaft (5) the panel (7) is extended by spikes (17) which, in retracted position, are housed in a recess (19) of the roadway (1) and are capable to be raised over the roadway (1), facing an intruding vehicle advancing in the designed direction (3), before it arrives to ditch (4), when the front edge (8) of the unlocked panel (7) has fallen into said ditch (4).

2. Protective device according to claim 1, characterized in that the means for locking the front edge (8) of the panel (7) are formed by a right-angled bracket (9), (10) whose angle is articulated to a fixed shaft (13), disposed transversely to the upper part of the ditch (4), near its front edge (14), the upper leg (9) of the bracket being intended to support horizontally the front edge (8) of the panel (7), when the latter closes the ditch (4), whereas the substantially vertical lower arm (10) of the bracket may bear against the retractable bolt (11) of a remote controlled lock (12).

3. Protective device according to claim 2, characterized in that retraction of the bolt (11) of the lock (12) is remote controlled by electric means in the circuit (21) of which is further inserted an instantaneous trip.

4. Protective device according to claim 3, characterized in that the instantaneous trip comprises a switch button (22) of the so-called "punch operated" type.

5. Protective device according to any one of claims 3 and 4, characterized in that the instantaneous tripping circuit (21) comprises at least one switch (23) actuated by a barrier (2) disposed transversely above the roadway (1), when this barrier (2) is deformed or brocken by a vehicle intending to break through.

## Patentansprüche

1. Schutzvorrichtung zur Anbringung auf die Fahrdecke (1) einer Straße, aus folgenden Teilen bestehend :
- einer quer zur Fahrdecke (1) und unter dieser gelegenen Grube (4),
- einer Schwenkplatte (7), die in geschlossenem Zustand die Oberseite der Grube (4) abdeckt und dabei plangleich zur Fahrdecke (1) liegt, wobei sie über eine an der Oberseite der Grube (4) angebrachte Querachse (5) an der Hinterkante der Platte - aus der Richtung (3) des ankommenden Fahrzeugs aus gesehen - schwenkbar ist,
- Mitteln sur abnehmbaren Verriegelung der Schwenkplatte (7), wenn diese plangleich zur Fahrdecke (1) liegt,
- Mitteln zur ferngesteuerten Entriegelung der Schwenkplatte (7), wodurch diese nach unten in die Grube (4) kippt (Pfeil 26) ;
dadurch gekennzeichnet, daß die Querachse (5) eine feste Achse ist, und daß jenseits dieser Achse (5) die Schwenkplatte (7) durch Spitzen (17) verlängert ist, welche in eingezogener Stellung in einer Höhlung (19) der Fahrdecke (1) gelagert sind und geeignet sind, sich über die Fahrdecke (1) aufzurichten, zu einem ungebetenen, in die vorgesehene Richtung (3) vorankommenden Fahrzeug hin, bevor dieses die Grube (4) erreicht, wenn in diese die entriegelte Vorderkante (8) der Schwenkplatte (7) gefallen ist.

2. Schutzvorrichtung nach Patentanspruch 1, dadurch gekennzeichnet, daß die Verriegelungmittel an der Vorderkante (8) der Schwenkplatte (7) aus einem Winkel (9, 10) bestehen, dessen Winkel um eine an der Oberseite der Grube (4) in der Nähe von deren Vorderkante (14) quer angebrachte feste Achse (13) schwenkt, wobei der obere Schenkel (9) des Winkels die Funktion hat, die Vorderkante (8) der Schwenkplatte (7) waagrecht festzuhalten, wenn letztere die Grube (4) verschließt, wärhend der untere, weitgehend senkrechte Schenkel (10) des Winkels auf einem ausfahrbaren Stift (11) eines ferngesteuerten Riegels (12) aufliegt.

3. Schutzvorrichtung nach Patentanspruch 2, dadurch gekennzeichnet, daß die Fernsteuerung des Stiftes (11) des Riegels (12) über einen elektrischen Schaltkreis (21) erfolgt, auf dem außerdem eine Schnellauslösung angebracht ist.

4. Schutzvorrichtung nach Patentanspruh 3, dadurch gekennzeichnet, daß die Schnellauslösung mit einem Piltztaster (22) vom Typ eines Not-Aus-Tasters ausgestattet ist.

5. Schutzvorrichtung nach ingendeinem der Patentansprüche 3 und 4, dadurch gekennzeichnet, daß der Schnellauslösungskreis (21) mindestens einen Schalter (23) besitzt, der durch eine quer über die Fahrdecke (1) verlaufende Schranke (2) betätigt wird, wenn diese Schranke (2) durch ein eindringendes Fahrzeug verformt oder durchbrochen wird.
